# EUROPÄISCHE PATENTSCHRIFT

(11) **EP 4 166 742 B1**
(45) Veröffentlichungstag und Bekanntmachung des Hinweises auf die Patenterteilung: **28.02.2024**
(21) Anmeldenummer: 22199979.0
(22) Anmeldetag: 06.10.2022
(51) Int. Cl.: E06B 1/60, E04D 12/00, E04F 21/22, E04F 21/20, E04F 21/18

(54) **MEHRZWECK-DISTANZPLATTE**
MULTIPURPOSE SPACER PLATE
CALE D'ESPACEMENT MULTIFONCTIONNELLE

(30) Priorität: 12.10.2021 IT 202100026102
(43) Veröffentlichungstag der Anmeldung: 19.04.2023
(73) Patentinhaber: Ramoser, Andreas, 39100 Bolzano (BZ) (IT)
(72) Erfinder: Ramoser, Andreas, 39100 Bolzano (IT)
(74) Vertreter: Ausserer, Anton

(56) Entgegenhaltungen:
- EP-A2- 0 719 953
- US-A- 4 232 068
- US-B1- 7 784 751

## Beschreibung

Die vorliegende Erfindung betrifft eine Mehrzweck-Distanzplatte (Nivellierplatte) nach dem Oberbegriff des Anspruchs 1.

### Technischer Bereich

Der relevante technische Bereich sind Nivellierplatten, die zum Ausgleich von Höhenunterschieden vor Ort eingesetzt werden. Oft werden für diese Kompensationen Materialreste verwendet, die aber nicht unbedingt die richtige Größe oder Form haben.

### Stand der Technik

DE 8808202 beschreibt eine Ausgleichsplatte zum Nivellieren von Holzstäben, bei der ein Kunststoffkörper eine Vorder- und eine Rückseite mit einer Öffnung zum Einsetzen einer Befestigungsschraube aufweist und der Körper eine im Wesentlichen kreisförmige Form und keilförmige Enden besitzt. Die DE 9106679 beschreibt eine Distanzplatte für Holzplatten und für Fenster und dergleichen, bestehend aus einem Kunststoffkörper mit einer Vorder- und einer Rückseite und einer Öffnung für eine Befestigungsschraube, und wobei der Körper rechteckig ist und auf einer schrägen Seite Nuten in Längsrichtung aufweist.

Aus der DE 29702718 ist ein Höhenausgleichselement, insbesondere für Holz-, Metallbau und ähnliche, mit einer flachen Parallelplatte aus Kunststoff, Holz oder Metall bekannt, die an einer Seite einen keilförmigen Endabschnitt aufweist, in dem ein die Schenkel teilender Einsteckschlitz ausgebildet ist, und der gegenüberliegend angeordnete, senkrecht in den Einführschlitz hineinragende untere elastische Halteelemente aufweist, wobei die Schenkel des den Einführschlitz begrenzenden keilförmigen Endabschnitts auf der Innenseite eine nach außen offene Fase als Einführhilfe aufweisen.

Andere nivellierende Distanzplatten sind aus EP1980685 und GB2402984 bekannt

Die Platte gemäß EP0719953A2 zeigt die Merkmale des Oberbegriffs des Anspruchs 1. Bei der Verwendung der Abstandshalter selbst sind unterschiedliche Dicken und/oder Abmessungen erforderlich, um den Höhenunterschied zwischen einzelnen Elementen, z. B. Möbelteilen, Bauelementen und dergleichen, auszugleichen.

### Kurze Beschreibung der Erfindung

Aufgabe der vorliegenden Erfindung ist es, eine vielseitig einsetzbare Distanzplatte zu realisieren, die es ermöglicht, die gesamte Platte oder Teile der Platte zum Nivellieren (ausgleichen) verschiedener Elemente zwischen einander zu verwenden.

Diese Aufgabe wird durch eine Mehrzweck-Distanzplatte nach dem kennzeichnenden Teil des Anspruchs 1 gelöst.

Die erfindungsgemäße Mehrzweck-Distanzplatte weist eine flache Platte aus einem Kunststoffmaterial, vorzugsweise ABS (Acrylnitril-Butadien-Styrol), auf, die an einer Seite einen keilförmigen Endabschnitt aufweist, in dem ein zwei Schenkel trennender Einsteckschlitz ausgebildet ist, und die in ihrem Inneren ein Beinverbindungselement und/oder eine Basis aufweist und einen Sitz für ein Befestigungselement bildet, und wobei die Platte auf der dem keilförmigen Endabschnitt der Platte gegenüberliegenden Seite eine Basis aufweist, die ein Durchgangsloch zur Befestigung mittels eines Befestigungselementes aufweist.

Erfindungsgemäß weist die Platte mindestens zwei Längsschnitte, die sich über die gesamte Länge erstrecken, und mindestens einen Querschnitt, der sich über die gesamte Breite der Platte erstreckt, auf, bevorzugt mindestens zwei Querschnitte, die sich über die gesamte Breite der Platte erstrecken und Sollbruchlinien bilden, die es ermöglichen, die Platte in eine Reihe von einzelnen oder kombinierten Elementen zu unterteilen, die zur Herstellung von Nivellierelementen verwendet werden können.

Schnitte im Sinne der vorliegenden Erfindung bedeutet eine Reduzierung der Stärke der Platte, die eine vorbestimmte/vorhergesehene Sollbruchlinie bildet, auch können diese um den gesamten oder teilweise Umfang des Teils (Platte) verlaufen. Die Schnitte können auch V-förmig ausgebildet sein. In vorteilhafter Weise befindet sich zwischen den Keilen und den Schenkeln der Platte eine vorbestimmte oder nominelle Soll-Querbruchlinie und zwischen den Schenkeln der Platte und dem Boden eine zweite vorbestimmte Querbruchlinie.

Auf diese Weise kann der ursprüngliche Keil entweder einzeln oder beide Keile leicht abgetrennt werden. Mit dem Rest der Mehrzweck-Distanzplatte können die Keile z.B. in einen Schlitz gedrückt werden und dann durch eine Drehbewegung aus der Mehrzweck-Distanzplatte gelöst werden.

Die geplanten Längsbruchlinien sind vorzugsweise in der Nähe der Schenkel angeordnet. Auf diese Weise kann die Basis je nach Bedarf in eine Reihe von einzelnen und/oder kombinierten Elementen unterteilt werden.

Vorteilhafterweise weist die Basis einen Randbereich auf, der nach dem Lösen von der Platte als einzelne Nivellierteile verwendet werden können.

Vorteilhafterweise hat die Basis auch ein Durchgangsloch, in das eine Schraube oder ein Nagel eingesetzt werden kann, um die Mehrzweck-Distanzplatte in einer bestimmten Position zu fixieren.

Weitere Merkmale und Einzelheiten der Erfindung ergeben sich aus den Ansprüchen und der folgenden Beschreibung einer bevorzugten, nicht einschränkenden Ausführungsform, die in den beigefügten Zeichnungen dargestellt ist, wobei
Figur 1 zeigt eine perspektivische Ansicht der erfindungsgemäßen Platte von oben,
Figur 2 zeigt die erfindungsgemäße Platte aus Figur 1 in ihre Einzelteile zerlegt,
Figur 3 zeigt eine Rückansicht der erfindungsgemäßen Platte,
Figur 4 zeigt eine Seitenansicht der erfindungsgemäßen Platte,
Figur 5 zeigt eine Draufsicht auf die in ihre Einzelteile zerlegte Platte,
Figur 6 zeigt eine Draufsicht auf die erfindungsgemäße Platte,
Figur 7 zeigt eine perspektivische Ansicht der erfindungsgemäßen Platte von unten, und
Figur 8 zeigt eine Unteransicht der erfindungsgemäßen Platte.

In Figur 1 ist eine erfindungsgemäße Mehrzweck-Distanzplatte mit der Kennziffer 100 bezeichnet.

Die Mehrzweck-Distanzplatte 100 besteht aus einer flachen Platte 120 aus Kunststoff. Diese flache Platte 120 hat zwei keilförmige Endabschnitte 101 an einem Ende der Platte 120. Diese keilförmigen Endabschnitte 101 sind jeweils über einen Schenkel 102 mit einer Basis 103, 105 am anderen Ende der Platte 120 verbunden.

Zwischen den Schenkeln 102 ist ein Einsteckschlitz ausgebildet, dessen untere Elemente 104 mit den Schenkeln verbunden sind und einen Sitz für ein Befestigungselement 104 bilden.

Die Platte 100 hat mindestens zwei Längsschnitte 112, 113, die sich über die gesamte Länge der Platte 120 erstrecken, und mindestens zwei Querschnitte 110, 111, die sich über die gesamte Breite der Platte 120 erstrecken und Sollbruchlinien bilden.

Diese Sollbruchlinien 112, 113, 110, 111 ermöglichen die Unterteilung der Platte 100 in eine Reihe von einzelnen oder kombinierten Elementen, die zur Herstellung von Nivellierelementen verwendet werden können.

In einer Verwendungsform hat z.B. ein Ende der Platte 120 die beiden Keile 101 oder ein Keil 101 werden in den Spalt z.B. zwischen den Teilen eines Möbelstücks eingeschoben. Die Schenkel 102 und die Basis 103, 105 werden verwendet, um den Keil oder die Keile 101 in den Schlitz zu schieben, und durch eine Drehbewegung wird der Keil 101 vom Schenkel 102 entlang der Sollbruchlinie 110 gelöst.

In einer zweiten Verwendungsform wird der Keil 101 entlang der Sollbruchlinie 110 vom Schenkel 102 und entlang der Sollbruchlinie 111 von der Basis 103, 105 und entlang der Sollbruchlinie 112 vom Befestigungselement 104 gelöst und als Nivellierelement verwendet.

Bei einer weiteren Verwendungsform der Mehrzweck-Distanzplatte 100 werden die Keile 101 entlang der Sollbruchlinie 110 gelöst, um die Schenkel 102 und die Basis 103, 105 zu halten. Der so verwendete Teil der Mehrzweck-Distanzplatte kann mit einer Schraube und/oder einem Nagel in einem Sitz 106, 107 an einer Stelle befestigt werden. Dadurch wird eine spätere Verschiebung des verbleibenden Mehrzweck-Distanzplattenteils verhindert.

Die verbleibenden Keile 101 können dann zu einem späteren Zeitpunkt verwendet werden.

Die Basis 103, 105 kann als Nivellierklotz verwendet und beispielsweise mit einer Schraube und/oder einem Nagel durch das Loch 106 befestigt werden. Auf diese Weise wird die Basis in seiner Position gehalten.

Die Basis 103, 105 kann in kleinere Einzelelemente 103 und 105 unterteilt werden.

Vorteilhafterweise haben die Blöcke 105a, 105b der Basis 103 eine gekrümmte äußere Seitenfläche. Diese Krümmung hat den Vorteil, dass sie das Greifen erleichtert. Außerdem hat die Basis 103 vorteilhafterweise eine variierender Stärke. Dies hat den zusätzlichen Vorteil, dass es in verschiedenen Positionen für unterschiedliche Nivellierstärken verwendet werden kann.

In einer bevorzugten Ausführungsform weist das Verbindungselement 104 elastische Rückholeigenschaften auf, indem es die beiden Schenkel 102 miteinander und/oder die Schenkel mit der Basis 105 verbindet. Auf diese Weise erzeugt das Verbindungselement auch dann eine Kraft, wenn die Schenkel 102 während der Benutzung gespreizt werden, um die Schenkel 102 wieder in ihre Position zu bringen.

Das Verbindungselement 104 hat außerdem den Vorteil, dass es die Schenkel auch dann noch verbindet, wenn sie sich von der Basis 103, 105 lösen.

Die erfindungsgemäße Mehrzweck-Distanzplatte 100 kann an einer Oberfläche geriffelt oder andere Merkmale aufweisen um ein verrutschen der Finger beim Einsatz zu erschweren.

Schließlich ist klar, dass Ergänzungen, Änderungen oder Varianten, die für den Fachmann naheliegend sind, auf die bisher beschriebene Mehrzweck-Distanzplatte angewendet werden können, ohne den Schutzbereich der beigefügten Ansprüche zu überschreiten.

### Liste der Referenznummern

100 Mehrzweck-Distanzplatte
101 keilförmiges Endstück
102 Schenkel
103 Sockel/Block
104 Verbindungselement
105 Basis
105a, 105b Block
106 Sitz für Befestigungselement/Durchgangsbohrung
107 Sitz für Befestigungsmittel/Durchgangsbohrung
110,111,112,113, vorgesehene Bruchlinien/Schnitte
120 flache Platte

## Patentansprüche

1. Mehrzweck-Distanzplatte (100) für Möbel, Teile von Möbel, Bauelementen und dergleichen, die aus einer flachen Platte (120) gebildet ist, die aus einem Kunststoffmaterial hergestellt ist, wobei die flache Platte (120) zwei keilförmige Endabschnitte (101) an einem Ende der Platte (120) aufweist und die keilförmigen Enden (101) jeweils mittels eines Schenkels (102) mit einer Basis (103, 105) verbunden sind, die das andere Ende der Platte (120) bildet, und ein Einführungsschlitz zwischen den Schenkeln (102) gebildet ist und die in ihrem Inneren ein Verbindungselement (104) mit den Schenkeln aufweist und das Verbindungselement (104) einen Sitz (107) für ein Befestigungselement bildet, **dadurch gekennzeichnet, dass** die Platte (100) mindestens zwei Längsschnitte (112, 113), die sich über die gesamte Länge der Platte (120) erstrecken, und mindestens einen Querschnitt (110, 111) aufweist, der sich über die gesamte Breite der Platte (120) erstreckt und Sollbruchlinien bilden.

2. Mehrzweck-Distanzplatte (100) nach Anspruch 1, **dadurch gekennzeichnet, dass** die Basis (103, 105) mindestens ein Durchgangsloch (106) aufweist, das einen Sitz für ein Befestigungselement bildet.

3. Mehrzweck-Distanzplatte (100) nach Anspruch 1 oder 2, **dadurch gekennzeichnet, dass** die äußere Seitenwand der Formbasis (103) eine Krümmung aufweist.

4. Mehrzweck-Distanzplatte (100) nach einem der vorhergehenden Ansprüche, **dadurch gekennzeichnet, dass** die mindestens eine Wand des Formbodens (103) eine variable Dicke aufweist.

5. Mehrzweck-Distanzplatte 100) nach einem der vorhergehenden Ansprüche, **dadurch gekennzeichnet, dass** das Verbindungselement (104) eine elastische Rückstellkraft zwischen den beiden Schenkeln (102) und/oder dem Boden ausübt.

6. Mehrzweck-Distanzplatte (100) nach einem der vorhergehenden Ansprüche, **dadurch gekennzeichnet, dass** die Platte mindestens zwei quer verlaufende Sollbruchlinien (110, 111) aufweist, wobei die erste quer verlaufende Sollbruchlinie (110) zwischen den Keilen (101) und den Schenkeln (102) der Platte angeordnet ist und die zweite quer verlaufende Sollbruchlinie (111) zwischen den Schenkeln (102) der Platte und der Basis (103, 105) angeordnet ist.

7. Mehrzweck-Distanzplatte (100) nach einem der vorhergehenden Ansprüche, **dadurch gekennzeichnet, dass** die längsverlaufenden Sollbruchlinien (112, 113) innen an die Schenkel (102) und das Verbindungselement (104) angrenzend angeordnet sind und durch den Boden verlaufen.

8. Mehrzweck-Distanzplatte (100) nach einem der vorhergehenden Ansprüche, **dadurch gekennzeichnet, dass** die längs verlaufenden Sollbruchlinien (112, 113) parallel zueinander sind.

9. Mehrzweck-Distanzplatte (100) nach einem der vorhergehenden Ansprüche, **dadurch gekennzeichnet, dass** die Querbruchlinien (110, 111) parallel zueinander sind.

10. Mehrzweck-Distanzplatte (100) nach einem der vorhergehenden Ansprüche, **dadurch gekennzeichnet, dass** das Kunststoffmaterial ABS (Acrylnitril-Butadien-Styrol) ist.

## Claims

1. Multi-purpose spacer plate (100) for furniture, parts of furniture, building elements and the like, formed from a flat plate (120) made of a plastic material, wherein the flat plate (120) has two wedge-shaped end sections (101) at one end of the plate (120) and the wedge-shaped ends (101) are respectively connected by means of a leg (102) to a base (103, 105) forming the other end of the plate (120), and an insertion slot is formed between the legs (102) and has in its interior a connecting element (104) with the legs, and the connecting element (104) forms a seat (107) for a fastening element, **characterized in that** the plate (100) has at least two longitudinal cross sections (112, 113) extending over the entire length of the plate (120) and at least one cross-section (110, 111) extending over the entire width of the plate (120) and forming predetermined breaking lines.

2. Multi-purpose spacer plate (100) according to Claim 1, **characterized in that** the base (103, 105) has at least one through hole (106) forming a seat for a fastening element.

3. Multi-purpose spacer plate (100) according to Claim 1 or 2, **characterized in that** the outer side wall of the mould base (103) has a curvature.

4. Multi-purpose spacer plate (100) according to any of the preceding claims, **characterized in that** the at least one wall of the mould bottom (103) has a variable thickness.

5. Multi-purpose spacer plate (100) according to any of the preceding claims, **characterized in that** the connecting element (104) exerts an elastic restoring force between the two legs (102) and/or the base.

6. Multi-purpose spacer plate (100) according to any of the preceding claims, **characterized in that** the plate has at least two transverse predetermined breaking lines (110, 111), wherein the first transverse predetermined breaking line (110) is arranged between the wedges (101) and the legs (102) of the plate and the second transverse predetermined breaking line (111) is arranged between the legs (102) of the plate and the base (103, 105).

7. Multi-purpose spacer plate (100) according to any of the preceding claims, **characterized in that** the longitudinal predetermined breaking lines (112, 113) are arranged on the inside adjacent to the legs (102) and the connecting element (104) and run through the base.

8. Multi-purpose spacer plate (100) according to any of the preceding claims, **characterized in that** the longitudinal predetermined breaking lines (112, 113) are parallel to one another.

9. Multi-purpose spacer plate (100) according to any of the preceding claims, **characterized in that** the transverse breaking lines (110, 111) are parallel to one another.

10. Multi-purpose spacer plate (100) according to any of the preceding claims, **characterized in that** the plastic material is ABS (acrylonitrile-butadiene-styrene).

## Revendications

1. Plaque d'écartement polyvalente (100) pour meubles, parties de meubles, éléments de construction et analogues, constituée d'une plaque plate (120) réalisée en une matière plastique, la plaque plate (120) présentant deux portions d'extrémité cunéiformes (101) à une extrémité de la plaque (120) et les extrémités cunéiformes (101) étant reliées chacune au moyen d'une branche (102) à une base (103, 105) formant l'autre extrémité de la plaque (120) et formée d'une fente d'insertion entre les branches (102) et comportant en son intérieur un élément de liaison (104) avec les branches et l'élément de liaison (104) constituant un logement (107) pour un élément de fixation, **caractérisée en ce que** la plaque (100) présente au moins deux coupes longitudinales (112, 113) s'étendant sur toute la longueur de la plaque (120) et au moins une section transversale (110, 111) s'étendant sur toute la largeur de la plaque (120) et formant des lignes de rupture.

2. Plaque d'écartement polyvalente (100) selon la revendication 1, **caractérisée en ce que** la base (103, 105) présente au moins un trou traversant (106) formant un siège pour un élément de fixation.

3. Plaque d'écartement polyvalente (100) selon la revendication 1 ou 2, **caractérisée en ce que** la paroi latérale extérieure de la base de moule (103) présente une courbure.

4. Plaque d'écartement polyvalente (100) selon l'une quelconque des revendications précédentes, **caractérisée en ce que** ladite au moins une paroi du fond de moule (103) a une épaisseur variable.

5. Plaque d'écartement polyvalente (100) selon l'une quelconque des revendications précédentes, **caractérisée en ce que** l'élément de liaison (104) exerce une force de rappel élastique entre les deux branches (102) et/ou le fond.

6. Plaque d'écartement polyvalente (100) selon l'une quelconque des revendications précédentes, **caractérisée en ce que** la plaque présente au moins deux lignes de rupture de consigne transversales (110, 111), la première ligne de rupture de consigne transversale (110) étant disposée entre les coins (101) et les branches (102) de la plaque et la deuxième ligne de rupture de consigne transversale (111) étant disposée entre les branches (102) de la plaque et la base (103, 105).

7. Plaque d'écartement polyvalente (100) selon l'une quelconque des revendications précédentes, **caractérisée en ce que** les lignes de rupture longitudinales (112, 113) sont disposées de manière adjacente à l'intérieur des branches (102) et de l'élément de liaison (104) et s'étendent à travers le fond.

8. Plaque d'écartement polyvalente (100) selon l'une quelconque des revendications précédentes, **caractérisée en ce que** les lignes de rupture longitudinales (112, 113) sont parallèles les unes aux autres.

9. Plaque d'écartement polyvalente (100) selon l'une quelconque des revendications précédentes, **caractérisée en ce que** les lignes de rupture transversales (110, 111) sont parallèles les unes aux autres.

10. Plaque d'écartement polyvalente (100) selon l'une quelconque des revendications précédentes, **caractérisée en ce que** la matière plastique est de l'ABS (acrylonitrile-butadiène-styrène).
